# FASCICULE DE BREVET EUROPEEN

(11) **EP 1 106 753 B1**
(45) Date de publication et mention de la délivrance du brevet: **19.05.2004**
(21) Numéro de dépôt: 00420251.1
(22) Date de dépôt: 06.12.2000
(51) Int. Cl.: E05B 15/16, E05B 9/04

(54) **Pastille anti-percage universelle pour cylindre de serrure**
Universale anbohrsichere Scheibe für Schliesszylinder
Universal anti-drilling disc for lock cylinder

(30) Priorité: 10.12.1999 FR 9915923
(43) Date de publication de la demande: 13.06.2001
(73) Titulaire: BRICARD S.A., 75003 Paris (FR)
(72) Inventeur: Merle, André, 69004 Lyon (FR)
(74) Mandataire: Maureau, Philippe

(56) Documents cités:
- WO-A-98/19031
- FR-A- 1 027 674
- US-A- 1 484 831
- US-A- 1 882 626
- US-A- 2 097 188

## Description

L'invention concerne le domaine des serrures et, plus spécialement, est relative à un cylindre de serrure avec pastille anti-perçage.

Pour protéger contre une effraction par perçage, le rotor ou l'ensemble rotor-faux-stator d'un cylindre de serrure, il est connu, en particulier par FR-A-1027674, d'interposer, entre la face au bout de cet ensemble rotor stator et un retour de l'enveloppe extérieur du cylindre, une pastille en matériau résistant au perçage, par exemple en acier traité.

Pour permettre le passage de la clef, la pastille comporte une fente qui doit être alignée avec celle du rotor. Selon les formes de réalisation définies par les divers fabricants, la liaison en rotation pastille-rotor s'effectue de diverses manières :
- par la clef, cas dans lequel la pastille est libre en rotation en l'absence de clef,
- par des pions longitudinaux saillants de la face arrière de la pastille et/ou de la face avant du rotor et pénétrant dans des perçages de la face en vis-à-vis,
- ou par encastrement de profils complémentaires, ces deux techniques étant décrites dans FR-A-1 027 674.

Les liaisons en rotation assurées par les deux derniers moyens ci-dessus présentent l'inconvénient d'apparier rotor et pastille et d'empêcher, par exemple lors d'une réparation après fracturation, la réparation immédiate d'un cylindre ou d'une pastille par un élément de rechange provenant d'un autre fabricant.

L'objet de l'invention est de remédier à cet inconvénient en fournissant une pastille s'adaptant à tous les types d'ensemble rotor-faux-stator indus dans une enveloppe.

Le document US 1 882 626 décrit un contacteur quart de tour dans lequel l'extrémité du rotor d'un cylindre de serrure disposé dans une enveloppe est capotée par un capuchon de protection équipé d'une fente pour le passage de la clé. Pour assurer la coïncidence entre la fente du capuchon et celle du rotor, le capuchon est solidaire d'un ergot qui, formé par un crevé de sa paroi avant, pénètre dans la fente du rotor. Le capuchon est réalisé dans un métal durci pour former un boîtier de protection s'opposant à la destruction du verrou. Toutefois, la qualité des outils tranchants s'étant bien améliorée depuis le dépôt de ce brevet américain, un tel capuchon ne pourrait pas résister aux outils actuels, tels que pinces ou forets, utilisés pour le fracturer par perçage ou écartement des bords de la fente.

L'invention est définie par les caractéristiques de la revendication 1.

Selon l'invention, la pastille est réalisée par frittage ou moulage MIM dans un matériau résistant au perçage, tandis que ses moyens de liaison en rotation avec le rotor sont constitués par un doigt qui, saillant de la pastille, sensiblement radialement et en direction du rotor, est disposé dans l'alignement et le prolongement de la fente de la pastille et longitudinalement derrière la paroi de cette pastille qui est traversée par la fente, et lorsque les éléments du cylindre sont assemblés le doigt s'insère dans la partie de fente du rotor débouchant radialement à l'extérieur de la collerette de ce rotor, sans gêner l'engagement de la clé, ledit doigt ayant une résistance lui permettant de casser en cas de tentative d'effraction de la serrure.

Cette pastille anti-perçage s'applique à tous les cylindres dont le rotor est équipé d'une collerette dont la fente débouche radialement du rotor aussi bien en première monte et deuxième monte que lors d'une réparation. Le doigt, qui assure la liaison en rotation de la pastille avec le rotor et évite donc que la pastille prenne une position angulaire entraînant le désalignement de sa fente d'avec celle du rotor, apporte, par sa base, un supplément de matière dans la zone de liaison entre les bords de la fente ménagée dans la pastille et contribue donc à augmenter la résistance à l'écartement de ces bords.

L'invention sera mieux comprise avec la description qui suit en référence au dessin schématique annexé.
Figure 1 est une vue en perspective par l'intérieur d'une première forme d'exécution de la pastille anti-perçage selon l'invention,
Figure 2 est une vue en coupe longitudinale partielle d'un cylindre équipé de la pastille de figure 1,
Figure 3 est une vue en perspective par l'arrière d'un ensemble faux stator rotor équipé de la pastille,
Figure 4 est une vue en perspective d'une forme d'exécution de la pastille,
Figure 5 est une vue partielle en perspective montrant; à échelle agrandie, le doigt de la pastille de figure 4,
Figure 6 est une vue en coupe longitudinale d'un cylindre équipé de la pastille de figure 4,
Figure 7 est une vue partielle en coupe montrant, à échelle agrandie, la situation du doigt entre rotor et dé et entre dé et corps de cylindre.

Dans la forme d'exécution montrée à la figure 2, le cylindre est composé d'une enveloppe extérieure 2 dans laquelle sont disposés un faux stator 3, calé en rotation par rapport à l'enveloppe 2, et un rotor 4, monté libre en rotation dans le faux stator et immobilisé dans celui-ci par des pistons à ressort, non représentés, actionnables par une clef 5.

Le rotor 4 comporte une sabrure ou fente longitudinale 6 qui s'étend sur toute sa longueur. Il est muni, à son extrémité antérieure, d'une collerette 7 par laquelle il vient en appui contre la face en bout antérieure du faux stator 3. La fente 6 du rotor s'étend, dans la collerette, par une partie 6a débouchant radialement à l'extérieur.

Le cylindre est équipé d'une pastille anti-perçage 8 interposée entre l'ensemble rotor faux stator et un collet 2a de l'enveloppe 2. Cette pastille est montée libre en rotation dans l'enveloppe 2 et est traversée longitudinalement par une fente 9.

Dans cette forme d'exécution, la pastille est solidaire d'un anneau 10 coiffant la collerette 7 du rotor 4 et protégeant le faux stator 3.

Comme montré plus en détail à la figure 1, l'anneau 10 est solidaire d'un doigt 12 qui forme une saillie sensiblement radiale tournée vers l'intérieur de cet anneau et en direction de la collerette 7. Cette saillie est disposée, angulairement, dans l'alignement de la fente 9 de la pastille 8 et longitudinalement, en arrière de la paroi 11 dans laquelle cette fente est réalisée.

Comme montré sur les figures 2 et 3, lorsque les éléments du cylindre sont assemblés, le doigt 12 s'insère dans la partie de fente 6a qui débouche de la collerette 7 dans le prolongement radial de la fente 6 du rotor 4 et assure ainsi la liaison en rotation de la pastille 8 avec ce rotor 4. Il est bien évident que le doigt 12 a une largeur inférieure à la largeur de la fente 6 pour pouvoir s'insérer dans celle-ci avec un jeu suffisant. Le doigt 12 a une hauteur déterminée pour s'étendre dans la collerette 7, sans pour autant venir au niveau du débouché de la fente 6, ceci afin de ne pas gêner l'introduction de la clef 5 dans cette fente.

Cette pastille anti-perçage est obtenue par frittage ou moulage MIM, dans un alliage métallique dur, mais ayant une résistance au cisaillement inférieure à celle de l'acier. Par exemple, elle est réalisée en acier FN08 ayant une résistance Rm supérieure à 500 MPa, un allongement supérieur à 15 % et une dureté HV10 de 180. Cette pastille présente, par rapport aux pastilles existantes, l'avantage de pouvoir se monter sur la plupart des ensembles rotor-faux stator des cylindres existants, soit en première ou deuxième monte, soit lors de réparations après effraction. La base du doigt augmente la section résistante de la matière entre les bords de la fente 9 de la pastille et supprime pratiquement tout risque d'effraction par tentative d'élargissement de cette fente. Lors d'une tentative d'effraction par entraînement en rotation de la pastille, le doigt 12 peut casser en libérant la pastille qui, en pivotant dans l'enveloppe, diminue la prise de l'outil utilisé et réduit les risques d'effraction.

La forme d'exécution des figures 4 à 7 met en oeuvre une pastille 8a, réalisée dans le même matériau et de la même façon que celle 8 pour fournir les mêmes dureté et résistance. Elle se différencie de la forme d'exécution précédente par les points suivants :
- le faux stator 3a est monté dans un corps 17 qui est calé dans une enveloppe-cuirasse 13,
- la collerette 7a du rotor 4a s'insère dans un alésage 20 d'un collet 14 du corps 17,
- la pastille antiperçage 8a est montée libre en rotation dans un alésage de la cuirasse 13 et comporte une collerette interne 15a qui, disposée dans un alésage 21 de la cuirasse, est calée en translation entre le corps 17 et le retour de l'enveloppe-cuirasse 13.

Comme montré plus en détails à la figure 7, le doigt 12a est composé d'une partie 112, saillant radialement vers l'extérieur de la pastille 8a, dans la fente 9 de cette pastille et dans le prolongement de la partie postérieure de cette pastille, et d'une partie extrême 113, coudée par rapport à la première partie en direction de l'arrière et, dans la forme d'exécution représentée, coudée à sensiblement 90°.

La partie 112 s'insère dans un intervalle S qui est aménagé entre la face en bout du corps 17, sensiblement coplanaire à la face en bout du rotor 4a, et le talon 115 de la clé 5, par exemple en réduisant par meulage la longueur de ce talon par rapport à celui d'une clé normale pour ce type de cylindre.

Quant à la partie 113, qui est en saillie par rapport à la face postérieure de la pastille 8a, elle s'insère dans la partie 6a de la fente 6 du rotor entre la collerette 14 du corps 17 et le passage de la clé matérialisé par le trait mixte T.

Comme dans la forme d'exécution précédente, le doigt 12a de la pastille anti perçage est lié en rotation au rotor 4a sans gêner le passage de la clé, et peut se rompre pour redonner une liberté de rotation à la pastille, par exemple en cas de tentative d'effraction par un effort générant un couple de rotation.

## Revendications

1. Cylindre de serrure avec pastille anti-perçage universelle comprenant un ensemble rotor-faux stator-enveloppe dans lequel le rotor (4, 4a) est muni d'une collerette (7) venant en appui sur la face en bout du faux stator (3) et dont la fente longitudinale (6) pour une clé (5) débouche radialement de la collerette (7), ladite pastille (8), traversée par une fente (9) pour une clé (5), étant en outre munie de moyens de liaison en rotation avec le rotor (4, 4a) et interposée entre la collerette (7) du rotor (4, 4a) et un collet (2a) de l'enveloppe (2), lesdits moyens de liaison en rotation avec le rotor (4, 4a) étant constitués par un doigt (12, 12a) qui, saillant de la pastille, sensiblement radialement et en direction du rotor (4, 4a), est disposé dans l'alignement et le prolongement de la fente (9) de la pastille (8) et longitudinalement derrière la paroi (11) de cette pastille qui est traversée par la fente (9), **caractérisé en ce que** la pastille (8, 8a) est réalisée par frittage ou moulage MIM dans un matériau résistant au perçage et lorsque les éléments du cylindre sont assemblés le doigt (12, 12a) s'insère dans une partie (6a) de fente (6) du rotor (4, 4a) débouchant radialement à l'extérieur de la collerette (7, 7a) de ce rotor (4, 4a), sans gêner l'engagement de la clé (5), ledit doigt (12, 12a) ayant une résistance lui permettant de casser en cas de tentative d'effraction de la serrure.

2. Cylindre de serrure avec pastille anti-perçage selon la revendication 1, **caractérisé en ce que** le doigt (12) fait saillie à l'intérieur d'un anneau (10) protégeant le faux stator (3) sur la partie postérieure de la pastille, cet anneau formant un logement coiffant la collerette (7) du rotor (4).

3. Cylindre de serrure avec pastille anti-perçage selon la revendication 1, **caractérisé en ce que** le doigt (12a) est composé d'une partie (112), liée à la pastille et saillant radialement vers l'extérieur dans le prolongement de la partie postérieure de la pastille et dans un intervalle (S), formé entre la collerette (7a) du rotor (3a) et le talon (115) de la dé (5a), et d'une partie extrême (113) coudée par rapport à la première partie en direction de la Collerette (7a) en formant une saillie qui, dépassant de la face postérieure de la pastille (8a), pénètre dans la partie de la fente (6a) ménagée dans la collerette (7a) du rotor (4a).

## Patentansprüche

1. Zylinder eines Schlosses mit universeller Durchstecksperrscheibe, umfassend eine Rotor-Hilfsstator-Hüllen-Einheit, bei der der Rotor (4, 4a) mit einem Kragen (7) versehen ist, der auf der Fläche am Ende des Hilfsstators (3) zur Auflage gelangt und dessen Längsschlitz (6) für einen Schlüssel (5) radial zum Kragen (7) mündet, wobei die Scheibe (8), die von einem Schlitz (9) für einen Schlüssel (5) durchquert ist, ferner mit Mitteln zur Drehverbindung mit dem Rotor (4, 4a) versehen und zwischen dem Kragen (7) des Rotors (4, 4a) und einem Rand (2a) der Hülle (2) angeordnet ist, wobei die Mittel zur Drehverbindung mit dem Rotor (4, 4a) von einem Finger (12, 12a) gebildet sind, der, indem er aus der Scheibe im Wesentlichen radial und in Richtung des Rotors (4, 4a) vorspringt, in der Ausrichtung und Verlängerung des Schlitzes (9) der Scheibe (8) und längs hinter der Wand (11) dieser Scheibe, die von dem Schlitz (9) durchquert ist, angeordnet ist, **dadurch gekennzeichnet, dass** die Scheibe (8, 8a) durch Sintern oder MIM-Guss aus einem durchstoßfesten Material hergestellt ist und, wenn die Elemente des Zylinders zusammengebaut sind, sich der Finger (12, 12a) in einen Teil (6a) des Schlitzes (6) des Rotors (4, 4a) einsetzt, der radial außerhalb des Kragens (7, 7a) dieses Rotors (4, 4a) mündet, ohne das Eingreifen des Schlüssels (5) zu beeinträchtigen, wobei der Finger (12, 12a) einen Widerstand aufweist, der es ihm ermöglicht, im Falle eines Einbruchversuches in das Schloss zu zerbrechen.

2. Zylinder eines Schlosses mit Durchstecksperrscheibe nach Anspruch 1, **dadurch gekennzeichnet, dass** der Finger (12) im Inneren eines Ringes (10) vorspringt, der den Hilfsstator (3) auf dem hinteren Teil der Scheibe schützt, wobei dieser Ring eine Lagerung bildet, die den Kragen (7) des Rotors (4) bedeckt.

3. Zylinder eines Schlosses mit Durchstecksperrscheibe nach Anspruch 1, **dadurch gekennzeichnet, dass** der Finger (12a) aus einem Teil (112), der mit der Scheibe verbunden ist und radial nach außen in der Verlängerung des hinteren Teils der Scheibe und in einem Zwischenraum (S) vorspringt, der zwischen dem Kragen (7a) des Rotors (3a) und dem Schaft (115) des Schlüssels (5a) gebildet ist, und aus einem äußeren Teil (113) zusammengesetzt ist, der in Bezug auf den ersten Teil in Richtung des Kragens (7a) geknickt ist, indem er einen Vorsprung bildet, der über die Hinterseite der Scheibe (8a) hinausragt und in den Teil des Schlitzes (6a) eindringt, der in dem Kragen (7a) des Rotors (4a) vorgesehen ist.

## Claims

1. Lock cylinder with a universal pick-resistant disc, comprising a rotor-false stator-shroud unit in which the rotor (4, 4a) has a collar (7) supported on the end fitting face of the false stator (3), and the longitudinal slot (6) of which, intended for a key (5), opens radially from the collar (7), said disc (8) having a slot (9) for a key (5) extending through it and also having means to link it to the rotor (4, 4a) in rotation interposed between the collar (7) of the rotor (4, 4a) and a collet (2a) of the shroud (2), said means establishing a link to the rotor (4, 4a) in rotation being a finger (12, 12a) which, projecting substantially radially out from the disc and in the direction of the rotor (4, 4a), is disposed in alignment with and in the extension of the slot (9) of the disc (8) and longitudinally behind the rear of the wall (11) of the disc which has the slot (9) extending through it, **characterised in that** this disc (8, 8a) is made by MIM sintering or moulding in a material resistant to drilling, and when the elements of the cylinder are assembled, the finger (12, 12a) is inserted in a part (6a) of the slot (6) of the rotor (4, 4a) opening radially to the exterior of the collar (7, 7a) of this rotor (4, 4a) without obstructing the engagement of the key (5), said finger (12, 12a) having a resistance which will allow it to break in the event of an attempt to break the lock.

2. Lock cylinder with pick-resistant disc as claimed in claim 1, **characterised in that** the finger (12) projects inside a ring (10) protecting the false stator (3) on the rear part of the disc, this ring forming a seating which caps the collar (7) of the rotor (4).

3. Lock cylinder with pick-resistant disc as claimed in claim 1, **characterised in that** the finger (12a) consists of a part (112) joined to the disc which projects radially towards the exterior in the extension of the rear part of the disc and in a space (S) formed between the collar (7a) of the rotor (3a) and the heel (115) of the key (5a), and an end part (113) which, relative to the first part, is bent in the direction of the collar (7a) to form a projection which, extending beyond the rear face of the disc (8a), penetrates the part of the slot (6a) disposed in the collar (7a) of the rotor (4a).
